# FASCICULE DE BREVET EUROPEEN

(11) **EP 0 069 620 B1**
(45) Date de publication et mention de la délivrance du brevet: **13.02.1985**
(21) Numéro de dépôt: 82401105.0
(22) Date de dépôt: 18.06.1982
(51) Int. Cl.: F01D 5/26, F01D 5/30

(54) **Dispositif d'amortissement d'aubes de turbomachines, notamment de soufflantes**
Dämpfungsvorrichtung für Turbomaschinenschaufeln insbesondere von Gebläsen
Blade damping device for turbomachines, especially for fans

(30) Priorité: 25.06.1981 FR 8112459
(43) Date de publication de la demande: 12.01.1983
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Forestier, Alexandre, F-7700 Vaux de Penil (FR)
(74) Mandataire: Moinat, François

## Description

La présente invention a pour objet un rotor, notamment de soufflantes, comportant des dispositifs d'amortissement d'aubes.

Dans certaines turbomachines, les pieds d'aubes de soufflante sont montés avec du jeu dans des alvéoles réparties sur le pourtour d'un disque de support. A bas régime, lorsque la force centrifuge est insuffisante pour plaquer le pied de l'aube sur la partie supérieure de l'alvéole, ou même au sol, lorsque la soufflante tourne en moulinet sous l'effet du vent, les pieds des aubes battent dans leur alvéole. Les battements du pied de l'aube peuvent entraîner une érosion du revêtement de protection, un matage des dents du disque ou du pied de l'aube et une corrosion locale qui sont autant de défauts préjudiciables à la longévité des pièces et qui peuvent entraîner le rebut de celles-ci qui sont très coûteuses.

Divers procédés ont été proposés pour remédier à ce défaut commun à toutes les soufflantes, tels qu'une lame métallique élastique disposée sous le pied de l'aube, un garnissage des enceintes sous les plateformes des aubes par une mousse synthétique, des corps gonflables disposés sous ces plateformes. A titie d'exemple, le GB-A-2 021 206 décrit un dispositif de retenue axiale de pied d'aube mettant en oevre une lame élastique d'amortissement radial. Ce dispositif ne donne pas entière satisfaction notamment parcequ'il est compliqué et qu'il nécessite un nombre important de pièces élementaires.

Conformément à la présente invention, le moyen de compression est constitué d'une barre de torsion disposée sous le pied de l'aube et dont l'une des extrémités est solidaire d'une came en appui contre la base du pied de l'aube et le fond de l'alvéole, alors que l'autre extrémité de la barre de torsion est en appui par une donille en forme de came rapportée sur ladite barre contre la base du pied de l'aube et le fond de l'alvéole sous la tension préalable conférée à la barre, les dimensions radiales minimales et maximales de la came et de la danille étant respectivement inferieures et superieures à la distance séparant l'axe de la barre de torsion de la base du pied de l'aube. Dans ce rotor, la face inférieure du pied de l'aube est ainsi soumise en permanence à une compression qui la maintient en appui sur les parois supérieures de l'alvéole.

D'autres caractéristiques et avantages de l'invention seront mieux compris à la lecture de la description qui va suivre d'un mode de réalisation et en se référant aux dessins annexés, dans lesquels:
- la figure 1 est une vue en élévation et en coupe radiale du dispositif d'amortissement de vibrations d'aubes de soufflante,
- la figure 2 est une vue en coupe du dispositif suivant la ligne II-II de la figure 1,
- la figure 3 est une vue en coupe transversale du dispositif suivant la ligne III-III de la figure 2,
- la figure 4 est une vue en coupe transversale du dispositif suivant la ligne IV-IV de la figure 2,
- la figure 5 est une vue en coupe transversale du dispositif suivant la ligne V-V de la figure 2,
- la figure 6 est une vue en coupe transversale du dispositif suivant la ligne VI-VI de la figure 2.

A la figure 1, on a représenté une aube 1 de soufflante dont le pied 2 est engagé dans une alvéole 3 (figures 3, 4) d'un disque de rotor 4 d'une soufflante de turbomachine. La face inférieure du pied 2 de l'aube est soumise à l'action d'un moyen de compression qui maintient en appui ledit pied contre les parois supérieures 3a, 3b (figures 3 à 5) de l'alvéole 3.

Dans la partie de l'alvéole 3 située au-dessous du pied 2 de l'aube est disposée une barre de torsion 5 (figure 1, 2) qui est en appui longitudinalement d'un côté par une partie cylindrique 5a contre un organe annulaire 6 fixé à l'arrière du disque 4 par des boulons 7 et de l'autre côté par son extrémité 5b contre un cône avant 8 fixé sur le disque de support4 par des boulons 9.

La barre de torsion 5 est insérée par surmoulage dans un manchon 12 en matériau polymère.

Le profil extérieur de ce manchon correspond à la forme de l'espace laissé libre entre le fond de l'alvéole 3 et la partie inférieure du pied 2 de l'aube.

De plus, aux deux extrémités du manchon, est prévu un évidement latéral pour permettre le débattement, au montage, d'une came 10 et d'une douille 16 portées par la barre de torsion et qui sont décrites ci-après.

A l'une de ses extrémités, la barre de torsion 5 présente une came 10 (figures 1,2,5) comportant un bossage excentré 10a qui est en appui contre la face inférieure 11 du pied de l'aube, de telle sorte que l'une des extrémités de la barre de torsion est immobilisée en rotation contre le pied de l'aube. A son autre extrémité la barre de torsion 5 présente deux parties cannelées 13, 14 (figures 1, 2) séparées par une partie lisse 15 de plus baible section.

Sur la partie cannelée 13 est engagée une douille 16 présentant un trou cannelé correspondant 16b afin de solidariser en rotation la douille 16 avec la barre de torsion 5, ladite douille jouant le rôle d'une deuxième came qui présente comme la came 10 un bossage excentré 16a en appui contre la face inférieure du pied 2 de l'aube sous la tension conférée à la barre 5 de torsion avant le montage de la douille 16.

Sur les parties cannelées 13 et 14 (figures 1 et 2) est engagée une bague 17 présentant des cannelures internes correspondantes à celles de la barre de torsion, ladite bague 17 étant en appui d'un côté contre la douille 16 qu'elle verrouille axialement et de l'autre côté contre un anneau élastique fendu 18 engagé dans une gorge 19 prévue à l'extrémité de la barre de torsion. Dans le disque 4, il est prévu à l'avant un logement ou fente 20 dans lequel est engagé un verrou 21 (figures 2 et 6) en forme de U qui est monté sur une partie 2a de section réduite du pied 2 de l'aube, ledit verrou 21 présentant une découpe circulaire 21a dans laquelle est engagée la bague 17 qui verrouille radialement le verrou 21 dans le logement 20.

Le montage du dispositif s'effectue de la manière suivante.

La barre de torsion 5 étant montée dans l'espace de l'alvéole sous le pied 2 de l'aube avec le manchon 12 en matière déformable et la came 10 étant en butée contre la partie inférieure 11 du pied de l'aube, on glisse sur la partie avant de la barre de torsion 5 la douille 16 jusqu'à la partie lisse 15 de la barre.

On insère alors un outil du type »tourne-à- gauche« sur la partie cannelée 14 de la barre de torsion et on imprime une torsion à cette dernière. On maintient l'outil dans cette positions et on fait ensuite glisser la douille 16 de la partie lisse 15 à la partie cannelée 13, après avoir choisi la position qui assure au bossage 16a un contact glissant sur la face inférieure du pied de l'aube. La tension de la barre 5 étant réalisée, on peut alors retirer l'outil.

On introduit alors par la face supérieure du becquet avant de l'aube le verrou en U, 21, dans le logement 20.

Ensuite, on fait glisser sur l'extrémité 5b de la barre de torsion la bague cylindrique 17 qui s'engage d'abord dans la découpe 21 a du verrou 21 et le verrouille radialement, puis ladite bague 17 vient en butée contre la douille ou came rapportée 16 qu'elle verrouille axialement.

La bague 17 est elle-même verrouillée axialement par un anneau de blocage 18.

Enfin, on monte le cône avant 8 qui est fixé par des boulons 9 sur le disque 4 et qui verrouille l'ensemble de la zone.

Bien entendu diverses modifications peuvent être apportées par l'homme de l'art aux dispositifs ou procédés qui viennent d'être décrits uniquement à titre d'exemple non limitatif, sans sortir du cadre de l'invention.

## Revendications

1. Rotor, notamment des soufflantes, comportant des dispositif d'amortissement des vibrations d'aubes, le pied de chaque aube étant engagé dans une alvéole d'un disque de support du rotor et maintenu contre les parois supérieures de l'alvéole sous l'action d'un moyen de compression agissant sur la face inférieure du pied de l'aube, caractérisé en ce que le moyen de compression est constitué d'une barre de torsion (5) disposée sous le pied (2) de l'aube (1) et dont l'une des extrémités est solidaire d'une came (10) en appui contre la base du pied (2) de l'aube et le fond de l'alvéole, alors que l'autre extrémité de la barre de torsion (5) est en appui par un douille (16) formant came rapportée sur ladite barre contre la base du pied (2) de l'aube et le fond de l'alvéole sous la tension préalable conférée à la barre, les dimensions radiales minimales et maximales de la came (10) et de la douille (16) étant respectivement inferieures et superieures à la distance séparant l'axe de la barre de torsion (5) de la base du pied de l'aube.

2. Rotor suivant la revendication 1, caractérisé en ce que la barre de torsion (5) est insérée dans un manchon (12) en matériau polymère qui remplit l'espace disponible de l'alvéole (3) situé sous le pied (2) de l'aube.

3. Rotor suivant la revendication 1, caractérisé en ce que la came rapportée sur l'une des extrémités de la barre de torsion (5) est constituée par une douille (16) présentant un trou intérieur cannelé (16b) et, extérieurement, un bossage excentré (16a) dont la face est en appui contre la face inférieure du pied (2) de l'aube.

4. Rotor suivant les revendications 1 ou 3, caractérisé en ce que, à l'une de ses extrémités, la barre (5) de torsion présente deux parties cannelées (13, 14) séparées par une partie lisse (15) de plus faible section, l'une des parties cannelées (13) recevant la douille cannelée (16) constituant la came rapportée et l'une des extrémités d'une bague cannelée (17) de verrouillage dont l'autre extrémité est engagée sur l'autre partie cannelée (14) de la barre de torsion (5).

5. Rotor suivant la revendication 4, caractérisé en ce que la bague de verrouillage (17) est engagée entre les deux branches d'un verrou (21) en U qui est maintenu par ladite bague dans un logement (20) ménagé à l'entrée de l'alvéole dans le disque (4) de support.

6. Rotor suivant la revendication 4, caractérisé en ce que la bague de verrouillage (17) est maintenue par un anneau élastique (18) engagé dans une gorge (19) de la barre de torsion (5).

7. Rotor suivant la revendication 1, caractérisé en ce que la barre de torsion (5) est en appui à l'arrière contre un organe annulaire (6) solidaire du disque de support (4) et à l'avant contre un cône avant (8) solidaire du disque de support (4).

## Patentansprüche

1. Rotor, insbesondere von Gebläsen, mit Dämpfungsvorrichtungen der Schaufelschwingungen, wobei der Fuß jeder Schaufel in eine Aushöhlung einer Lagerscheibe des Rotors eingesetzt ist und gegen die oberen Wände der Aushöhlung unter der Wirkung eines Druckorgans gehalten wird, das auf die Innenfläche des Schaufelfußes wirkt, dadurch gekennzeichnet, daß das Druckorgan durch eine Torsionsfeder (5) gebildet wird, die unter dem Fuß (2) der Schaufel (1) angeordnet ist und deren eines Ende mit einer Nocke (10) fest verbunden ist, die sich gegen die Basis des Fußes (2) der Schaufel (1) und den Grund der Aushöhlung abstützt, während das andere Ende der Torsionsfeder (5) sich durch eine Hülse (16) abstützt, die eine Nocke bildet, welche auf die Feder gegen die Basis des Fußes (2) der Schaufel und den Grund der Aushöhlung aufgebracht ist unter der vorläufigen Spannung, die der Feder verliehen wird, wobei die Mindest-und Höchstabmessungen der Nocke (10) und der Hülse (16) geringer bzw. größer als der Abstand sind, der die Achse der Torsionsfeder (5) von der Basis des Schaufelfußes trennt.

2. Rotor nach Anspruch 1, dadurch gekennzeichnet, daß die Torsionsfeder (5) in eine Manschette (12) aus polymerem Material eingesetzt ist, welches den in der Aushöhlung (3) verfügbaren Raum ausfüllt, der sich unter dem Fuß (2) der Schaufel befindet.

3. Rotor nach Anspruch 1, dadurch gekennzeichnet, daß die Nocke, die auf das eine Ende der Torsionsfeder (5) aufgebracht ist, durch eine Hülse (16) gebildet wird, die eine gerillte Innenbohrung (16b) aufweist und außen eine exzentrische Nocke (16a), deren Fläche sich gegen die Innenfläche des Fußes (2) der Schaufel abstützt.

4. Rotor nach den Ansprüchen 1 oder 3, dadurch gekennzeichnet, daß an ihrem einen Ende die Torsionsfeder (5) zwei gerillte Teile (13, 14) aufweist, die durch einen glatten Teil von geringerem Querschnitt getrennt sind, wobei der eine der gerillten Teile (13), der die gerillte Hülse (16) aufnimmt, welche die aufgebrachte Nocke bildet, und das eine Ende eines gerillten Verriegelungsringes (17), dessen anderes Ende mit dem anderen gerillten Teil (14) der Torsionsfeder (5) in Eingriff steht.

5. Rotor nach Anspruch 4, dadurch gekennzeichnet, daß der Verriegelungsring (17) zwischen die beiden Schenkel eines U-förmigen Riegels (21) eingesetzt ist, der durch den Ring in einer Ausnehmung (20) gehalten wird, welche am Einlaß der Aushöhlung in der Lagerscheibe (4) vorgesehen ist.

6. Rotor nach Anspruch 4, dadurch gekennzeichnet, daß der Verriegelungsring (17) durch einen elastischen Ring (18) gehalten wird, der in eine Nut (19) der Torsionsfeder (5) eingesetzt ist.

7. Rotor nach Anspruch 1, dadurch gekennzeichnet, daß sich die Torsionsfeder (5) hinten gegen ein ringförmiges Organ (6) abstützt, das mit der Rotorscheibe (4) fest verbunden ist, und vorne gegen einen vorderen Konus (8), der mit der Scheibe (4) fest verbunden ist.

## Claims

1. Rotor, especially for fans, comprising device for damping blade vibrations, the root of each blade, being engaged in a socket of a mounting rotor disc located against the upper walls of the socket under the action of a compression means acting on the inner face of the root of blade, characterized in this that the compression means is constituted by a torsion bar (5) disposed beneath the root (2) of the blade (1) and of which one of its ends is rigid with a cam (10) engaged against the base of the root (2) of the blade, and the base of the socket, whilst the other end of the torsion bar (5) is in engagement through a sleeve (16) forming a cam provided on the said bar at the base of the root (2) of the blade and the base of the socket under the tension previously applied to the bar, the radial minimum and maximum dimensions of the cam (10) and of the sleeve (16) being respectively less than and in excess of the distance separating the axis of the torsion bar (5) from the base of the root of the blade.

2. Rotor according to claim 1, characterized in this that the torsion bar (5) is inserted into a sleeve (12) of a polymer material which fills the available space of the socket (3) provided beneath the root (2) of the blade.

3. Rotor according to claim 1, characterized in this that the cam provided at the one of the ends of the torsion bar (5) is constituted by a sleeve (16) having an internal splined hole (16b) and, externally an eccentric boss (16a) of which the face is in abutment against the inner face of the root (2) of the blade.

4. Rotor according to claims 1 or 3, characterized in this that at one of its ends, the torsion bar (5) has two splined parts (13, 14) separated by a smooth part (15) of smaller section, one of the spined parts (13) receiving the spined sleeve (16) constituting the cam referred to and one of the ends of a splined locking ring (17) of which the other end is engaged on the other splined part (14) of the torsion bar (5).

5. Rotor according to claim 4, characterized in this that the locking ring (17) is engaged between the two branches of a locking bolt (21) of U shape which is held by the said ring in a recess (20) provided at the entry to the socket with the mounting disc (4).

6. Rotor according to claim 4, characterized in this that the locking ring (17) is held by a resilient washer (18) engaged in a groove (19) of the torsion bar (5).

7. Rotor according to claim 1, characterized in this that the torsion bar (5) is engaged rearwardly against an annular member (6) rigid with the mounting disc (4) and forwardly against a front cone (8) rigid with the mounting disc (4).
